# EUROPÄISCHE PATENTSCHRIFT

(11) **EP 3 011 180 B1**
(45) Veröffentlichungstag und Bekanntmachung des Hinweises auf die Patenterteilung: **26.04.2017**
(21) Anmeldenummer: 14736279.2
(22) Anmeldetag: 13.06.2014
(51) Int. Cl.: F04B 39/10

(54) **VERFAHREN ZUM BETRIEB UND ZUR WARTUNG EINES KOMPRESSORS**
METHOD FOR OPERATING AND SERVICING A COMPRESSOR
PROCÉDÉ PERMETTANT LE FONCTIONNEMENT ET L'ENTRETIEN D'UN COMPRESSEUR

(30) Priorität: 17.06.2013 DE 102013211292
(43) Veröffentlichungstag der Anmeldung: 27.04.2016
(73) Patentinhaber: J.P. Sauer & Sohn Maschinenbau GmbH, 24159 Kiel (DE)
(72) Erfinder: SCHULZ, Harald, 24159 Kiel (DE); DAHMS, Peter, 24229 Schwedeneck (DE)
(74) Vertreter: Patentanwälte Vollmann & Hemmer
(86) Internationale Anmeldenummer: PCT/DE2014/200258
(87) Internationale Veröffentlichungsnummer: WO 2014/202075

(56) Entgegenhaltungen:
- EP-A2- 1 519 043
- US-A- 2 585 773
- US-A- 5 327 932

## Beschreibung

Die Erfindung betrifft ein Verfahren zum Betrieb und zur Wartung eines Kompressors mit zumindest einer Ventilbaugruppe. Übliche Kompressoren, insbesondere Kolbenkompressoren, weisen Ein- und Auslassventile auf, welche einem Verschleiß unterliegen und üblicherweise in regelmäßigen Intervallen ersetzt werden müssen. Ein solcher Kompressor ist beispielsweise aus der US 2 585 773 bekannt. Im Zylinderkopf befinden sich im Einlass und Auslass zwei baugleiche Ventile die gegeneinander ausgetauscht werden können. Im Hinblick auf diese Problematik ist es Aufgabe der Erfindung, den Betrieb eines Kompressors dahingehend zu verbessern, dass die Ventilstandzeiten verlängert werden können.

Diese Aufgabe wird gelöst durch ein Verfahren zum Betrieb und zur Wartung eines Kompressors mit den in Anspruch 1 angegebenen Merkmalen. Bevorzugte Ausführungsformen ergeben sich aus den Unteransprüchen und der nachfolgenden Beschreibung.

Das erfindungsgemäße Verfahren stellt ein Betriebsverfahren bzw. Wartungsverfahren für einen Kompressor, insbesondere einen Kolbenkompressor dar, welcher zumindest eine Ventilbaugruppe aufweist, welche in regelmäßigen Abständen verschleißbedingt zu ersetzten ist. Zur Anwendung des erfindungsgemäßen Verfahrens werden die Ventilbaugruppe und der Kompressor in spezieller Weise ausgestaltet und zwar in der Weise, dass die Ventilbaugruppe symmetrisch ausgebildet ist und einen Einbau in den Kompressor in zwei unterschiedlichen, um 180° zueinander gedrehten Lagen ermöglicht. Die Ventilbaugruppe weist dazu zumindest ein erstes und ein zweites Ventil auf, von welchen im Betrieb eines als Einlassventil und eines als Auslassventil fungiert. Das zumindest eine erste und das zumindest eine zweite Ventil weisen dabei in bekannter Weise jeweils zumindest ein Ventil- bzw. Verschlusselement sowie einen korrespondierenden Ventilsitz auf, an welchem das Verschlusselement dichtend zur Anlage kommen kann, um einen Strömungsweg zu verschließen. Die Ventilbaugruppe weist dazu ein Ventilgehäuse auf, in welchem die Ventilelemente und die Ventilsitze angeordnet bzw. ausgebildet sind. Für jedes Ventil gibt es Ein- und Auslassöffnungen, durch welche das Gas in das Ventil ein- und austreten kann. Der Ventilsitz ist vorzugsweise jeweils mit der Einlassöffnung des Ventils verbunden.

Die beiden Ventile sind in der Ventilbaugruppe im Querschnitt punktsymmetrisch zueinander angeordnet. D. h. die beiden Ventile sind punktsymmetrisch bezüglich einer sich quer zur Strömungsrichtung der Ventile erstreckenden Achse angeordnet. Insbesondere haben beide Ventile denselben Strömungsquerschnitt. Dies ermöglicht eine Drehung der Ventilbaugruppe um diese Symmetrieachse um 180°, um zwei mögliche Einbaulagen mit identischer Funktion zu realisieren. Aufgrund dieser Symmetrie haben das erste und das zweite Ventil entgegengesetzte Strömungsrichtungen. So fungiert stets ein Ventil als Einlassventil während das andere mit entgegengesetzter Strömungsrichtung als Auslassventil wirken kann. Die Symmetrieachse bildet eine zentrale Achse, um welche die Baugruppe gedreht werden kann und bezüglich deren die zwei zueinander um 180° gedrehten Lagen bzw. Einbaulagen der Ventilbaugruppe in dem Kompressor definiert sind. In einer ersten Einbaulage bildet das erste Ventil der Ventilbaugruppe das Einlassventil und das zumindest eine zweite Ventil ein Auslassventil. In einer zweiten möglichen Einbaulage, in welcher die Ventilbaugruppe bezüglich der ersten Einbaulage um die zentrale Achse um 180° gedreht ist, bildet das erste Ventil ein Auslassventil und das zumindest zweite Ventil fungiert als Einlassventil.

Diese Ausgestaltung der Ventilbaugruppe und des Kompressors ermöglicht ein erfindungsgemäßes Betriebsverfahren, gemäß dem der Kompressor derart betrieben wird, dass zunächst die Ventilbaugruppe für eine vorbestimmte erste Zeitspanne in dem Kompressor in seiner ersten Lage bzw. Einbaulage genutzt wird. D. h. beispielsweise für eine vorbestimmte Betriebsstundenzahl wird die Ventilbaugruppe so eingesetzt, dass das zumindest eine erste Ventil als Einlassventil und das zumindest eine zweite Ventil als Auslassventil arbeitet. Anschließend wird die Ventilbaugruppe aus dem Kompressor ausgebaut bzw. von diesem getrennt und um die zentrale Achse um 180° gedreht wieder in den Kompressor eingebaut bzw. mit diesem verbunden. So wird die Ventilbaugruppe in die zweite Lage bzw. Einbaulage gebracht, in der nun das zumindest eine erste Ventil als Auslassventil und das zumindest eine zweite Ventil als Einlassventil arbeitet. In dieser zweiten Einbaulage wird der Kompressor dann für eine zweite vorbestimmte Zeitspanne betrieben. Nach dieser zweiten vorbestimmten Zeitspanne, d. h. einer weiteren vorgegebenen Betriebsstundenzahl wird dann die gesamte Ventilbaugruppe durch eine neue Ventilbaugruppe ersetzt, welche ebenso zunächst in ihrer ersten Einbaulage und nach einer vorbestimmten Zeitspanne gedreht in ihrer zweiten Einbaulage betrieben wird.

Dieses erfindungsgemäße Betriebsverfahren, gemäß dem eine Ventilbaugruppe nicht direkt nach einer vorbestimmten Betriebsstundenzahl ersetzt wird, sondern in gedrehtem Zustand noch für eine weitere vorbestimmte Betriebsstundenzahl weiter genutzt wird, hat den Vorteil, dass insgesamt die Standzeit der Ventilbaugruppe verlängert werden kann. Dies rührt daher, dass üblicherweise der Verschleiß, insbesondere eine Verkokung am Auslassventil größer als am Einlassventil ist. Durch die Drehung wird erreicht, dass beide Ventile der Ventilbaugruppe für eine bestimmte Zeit dem höheren Verschleiß auf der Auslassseite ausgesetzt sind, sodass insgesamt der höhere Verschleiß, welcher an der Auslassseite auftritt, nicht nur auf ein Ventil wirkt, sondern zeitlich auf beide Ventile verteilt wird, sodass insgesamt ein gleichmäßigerer Verschleiß beider Ventile erreicht wird und so die Standzeit der Ventilbaugruppe erhöht wird.

Bevorzugt ist die erste vorbestimmte Zeitspanne kürzer gewählt als eine Zeitspanne, nach welcher der Verschleiß des Auslassventils so groß ist, dass die Ventilbaugruppe ersetzt werden muss. Bevorzugt ist die erste Zeitspanne so gewählt, dass sie im Bereich der Hälfte bis Zweidrittel, vorzugsweise bei etwa Dreiviertel der Betriebsstundenzahl liegt, nach der das Auslassventil üblicherweise zu ersetzen ist.

Weiter bevorzugt sind die erste vorbestimmte Zeitspanne und die zweite vorbestimmte Zeitspanne gleich lang. Dies hat den Vorteil, dass gleichmäßige Wartungsintervalle gegeben sind. Idealerweise wird die erste vorbestimmte Zeitspanne, nach welcher die Ventilbaugruppe umgedreht wird, so gewählt, dass die erste und die zweite vorbestimmte Zeitspanne zusammen etwa der anderthalbfachen Betriebsstundenzahl entsprechen, nach welcher üblicherweise aufgrund des Verschleißes des Auslassventils die Ventilbaugruppe zu ersetzen ist. Wenn gleichzeitig beispielsweise die erste vorbestimmte Zeitspanne dreiviertel der Betriebsstundenzahl beträgt, nach der üblicherweise ein Verschleiß des Auslassventils angenommen wird, kann auf diese Weise bei einer Verkürzung der Wartungsintervalle um 25 % die Standzeit der Ventilbaugruppe gleichzeitig um 50 % erhöht werden.

Wie oben dargelegt, handelt es sich bei dem Kompressor, bei welchem das beschriebene Verfahren zur Anwendung kommt, bevorzugt um einen Kolbenkompressor. Ein solcher Kolbenkompressor weist üblicherweise jeweils eine der vorgenannten Ventilbaugruppen pro Zylinder auf.

Weiter bevorzugt sind die zumindest zwei Ventile der Ventilbaugruppe als Plattenventile ausgebildet. Es ist jedoch grundsätzlich auch eine Ausbildung als Lamellenventile möglich. Die Verwendung eines Plattenventils ist von Vorteil, da mit diesem eine höhere Standzeit erreicht werden kann.

Bei einer speziellen Ausgestaltung des erfindungsgemäßen Verfahrens kann eine Ventilbaugruppe zum Einsatz kommen, welche zwei zueinander parallel angeordnete erste Ventile und zwei zueinander parallel angeordnete zweite Ventile aufweist. Bei einer solchen Ausgestaltung sind die beiden parallelen ersten Ventile in der oben beschriebenen Weise symmetrisch bzw. punktsymmetrisch zu den zwei zueinander parallelen zweiten Ventilen angeordnet. D. h. es liegt eine Punktsymmetrie im Querschnitt vor, wobei der Symmetriepunkt auf der oben beschriebenen zentralen Achse liegt. Wie bei der Ausführungsform mit einem ersten und einem zweiten Ventil weisen die ersten und zweiten Ventile jeweils gleiche Strömungsquerschnitte auf, sodass ein Tausch zwischen Einlass und Auslass in der vorangehend beschriebenen Weise ohne Funktionsbeeinträchtigung möglich ist.

Nachfolgend wird das erfindungsgemäße Verfahren näher anhand der beigefügten Figuren beispielhaft beschrieben. In diesen zeigt:
- Fig. 1: eine Draufsicht auf eine Ventilbaugruppe auf deren Oberseite,
- Fig. 2: eine Draufsicht auf die Unterseite der Ventilbaugruppe gemäß Fig. 1,
- Fig. 3: eine Schnittansicht entlang der Linie A - A in Fig. 1,
- Fig. 4: die Schnittansicht gemäß Fig. 3 um 180° gedreht,
- Fig. 5: schematisch den Verschleiß einer Ventilbaugruppe ohne Anwendung des erfindungsgemäßen Verfahrens und
- Fig. 6: schematisch den Verschleiß der Ventilbaugruppe unter Anwendung des erfindungsgemäßen Verfahrens.

Die in den Figuren 1 - 4 gezeigte Ventilbaugruppe 1 stellt eine Ventilbaugruppe 1 für einen Kolbenkompressor dar, welche an einem Zylinder eines Kolbenkompressors angeordnet wird. Die hier gezeigte Ventilbaugruppe weist zwei erste Ventile 2 und zwei zweite Ventile 4 auf. Dabei haben die ersten Ventile 2 eine entgegengesetzte Strömungsrichtung zu den zweiten Ventilen 4 und sind insgesamt symmetrisch bezüglich einer zentralen Achse Y ausgebildet. D. h. es besteht in den Schnittansichten gemäß Figuren 3 und 4 eine Punktsymmetrie. D. h. die ersten Ventile 2 sind identisch zu den zweiten Ventilen 4, weisen jedoch eine entgegengesetzte Strömungsrichtung auf.

Figur 3 zeigt schematisch die Anordnung der Ventilbaugruppe 1 gemäß Figuren 1 und 2 in einem Kolbenkompressor an einem Zylinder 6. Figur 3 zeigt dabei eine erste Einbaulage, in welcher die ersten Ventile 2 als Einlassventile mit einem Einlass 8 und die zweiten Ventile 4 als Auslassventile mit einem Auslass 10 verbunden sind. Die Ventile 2 und 4 bestehen dabei in bekannter Weise, wie in Figur 4 anhand eines Ventils 4 gezeigt, aus einem Ventil- bzw. Verschlusselement 12, welches von einer Feder 14 in seine Verschlussposition gedrückt wird, in welcher das Verschlusselement an einem zugehörigen Ventilsitz in der Ventilbaugruppe 1 anliegt. Jedes Ventil 2, 4 weist dabei bogenförmige Eintrittsöffnungen 16 und Austrittsöffnungen 18 auf. Die Austrittsöffnungen 18 weisen neben entsprechenden, allerdings größeren bogenförmigen Öffnungen zwischen diesen noch einzelne Löcher auf. Die Eintrittsöffnungen 16 und Austrittsöffnungen 18 sind in einem Ventilgehäuse 19 der Ventilbaugruppe 1 ausgebildet, in welchem die Verschlusselemente 12 gehalten bzw. beweglich gelagert sind.

Figur 4 zeigt eine zweite Einbaulage der Ventilbaugruppe 1, in welcher diese gegenüber der Einbaulage in Figur 3 um die Achse Y um 180° gedreht ist, sodass in dieser zweiten Einbaulage die Ventile 4 als Einlassventile mit dem Einlass 8 und die Ventile 2 als Auslassventile mit dem Auslass 10 verbunden sind.

Figur 5 zeigt die verbleibende Ventillebensdauer T über die Zeit t aufgetragen. Dabei zeigt Figur 5 den Verlauf ohne Anwendung des erfindungsgemäßen Verfahrens. Die obere Kurve zeigt die verbleibende Lebensdauer T_{E} der als Einlassventile arbeitenden Ventile 2, 4, während die untere Kurve die verbleibende Lebensdauer T_{A} der als Auslassventile arbeitenden Ventile 2, 4 zeigt. Es ist zu erkennen, dass die Auslassventile deutlich schneller verschleißen, d. h. die verbleibende Lebensdauer T_{A} der Auslassventile wesentlich schneller abnimmt bis zu der erwarteten Lebensdauer L, bei welcher das Auslassventil erwartungsgemäß verschlissen ist, d. h. die verbleibende Lebensdauer T_{A} im Wesentlichen 0 ist.

Figur 6 veranschaulicht das erfindungsgemäße Verfahren, gemäß dem zunächst die Ventilbaugruppe 1 in ihrer ersten in Figur 3 gezeigten Einbaulage für eine vorbestimmte Zeitspanne t₁ betrieben wird. Der Verschleiß erfolgt in diesem Zustand zunächst so, dass die erwartete Restlebensdauer T₂ der ersten Ventile 2, welche als Einlassventile arbeiten, im Wesentlichen in der Form abnimmt, wie die Lebensdauer T_{E} in Figur 5. Entsprechend nimmt die erwartete Restlebensdauer T₄ über die Zeitspanne t₁ der zweiten Ventile 4, welche als Auslassventile arbeiten, in der Weise ab, wie die Restlebensdauer T_{A} für die Auslassventile in Figur 5. Zu dem Zeitpunkt U wird die Ventilbaugruppe 1, wie oben beschrieben, umgedreht und um 180° gedreht und in ihrer zweiten Einbaulage eingesetzt, wie in Figur 4 gezeigt. In dieser Einbaulage wird die Ventilbaugruppe für eine zweite vorbestimmte Zeitspanne t₂ betrieben bis zur erwarteten Lebensdauer L', bei welcher dann die Ventilbaugruppe 1 vollständig getauscht wird. In der Zeitspanne t₂ erfolgt der Verschleiß der ersten Ventile 2, welche nun als Auslassventile fungieren, entsprechend dem Verlauf der Kurve T_{A}, während der Verschleiß der zweiten Ventile 4, welche nun als Einlassventile fungieren, entlang dem Verlauf der Kurve T_{E} in Figur 5, d. h. deutlich langsamer erfolgt. So wird erreicht, dass beide Ventile 2 und 4 im Wesentlichen zum gleichen Zeitpunkt L' ihre Verschleißgrenze erreichen. So wird die Gesamtstandzeit um den Wert DT verlängert, welcher in etwa 40 % der erwarteten Lebensdauer L, welche in Figur 5 gezeigt ist, entspricht. Der Zeitpunkt U, zu welchem die Ventilbaugruppe um 180° gedreht wird, liegt dabei entsprechend vor der erwarteten Lebensdauer L, sodass das Umdrehen erfolgt, bevor die zunächst als Auslassventile arbeitenden Ventile 4 ihre Verschleißgrenze erreicht haben. D. h. gemäß dem erfindungsgemäßen Verfahren verschleißen zunächst die zweiten Ventile 4 schneller und die als Einlassventile arbeitenden ersten Ventile 2 langsamer. Nach dem Zeitpunkt U, in welchem die Ventilbaugruppe 1 umgedreht wird, erfolgt dies umgekehrt, d. h. die ersten Ventile 2, welche nun als Auslassventile arbeiten, verschleißen schneller, während die nun als Einlassventile arbeitenden zweiten Ventile 4 langsamer verschleißen, wie an dem Kurvenverlauf in Figur 6 zu erkennen ist.

### Bezugszeichenliste

- 1 -: Ventilbaugruppe
- 2 -: erste Ventile
- 4 -: zweite Ventile
- 6 -: Zylinder
- 8 -: Einlass
- 10 -: Auslass
- 12 -: Verschlusselement
- 14 -: Feder
- 16 -: Eintrittsöffnungen
- 18 -: Austrittsöffnungen
- 19 -: Ventilgehäuse
- L, L' -: erwartete Lebensdauer der Ventilbaugruppe
- T_{E}, T_{A}, T₂, T₄ -: Restlebensdauer der Ventile
- t -: Zeit
- t₁ -: erste Zeitspanne
- t₂ -: zweite Zeitspanne
- U -: Zeitpunkt
- DT -: Standzeitverlängerung
- Y -: Symmetrieachse

## Patentansprüche

1. Verfahren zum Betrieb und zur Wartung eines Kompressors mit zumindest einer Ventilbaugruppe (1), gemäß welchem die Ventilbaugruppe (1) und der Kompressor derart ausgestaltet sind, dass die Ventilbaugruppe (1) zumindest ein erstes (2) und ein zweites Ventil (4) beinhaltet, welche mit entgegengesetzten Strömungsrichtungen symmetrisch zueinander bezüglich einer zentralen Achse (Y) in der Ventilbaugruppe (1) angeordnet sind, wobei die Ventilbaugruppe (1) in zwei um 180° zueinander gedrehten Lagen in den Kompressor einbaubar ist, wobei in einer ersten Lage das zumindest eine erste Ventil (2) als Einlassventil und das zumindest eine zweite Ventil (4) als Auslassventil arbeitet und in einer zweiten Lage das zumindest eine erste Ventil (2) als Auslassventil und das zumindest eine zweite Ventil (4) als Einlassventil arbeitet, und
der Kompressor derart betrieben wird, dass die Baugruppe für eine erste vorbestimmte Zeitspanne (t₁) in dem Kompressor in seiner ersten Lage genutzt wird und anschließend um 180° gedreht in den Kompressor eingebaut wird und für eine zweite vorbestimmte Zeitspanne (t₂) in seiner zweiten Lage in dem Kompressor genutzt wird.

2. Verfahren nach Anspruch 1, bei welchem der Kompressor ein Kolbenkompressor ist.

3. Verfahren nach Anspruch 1 oder 2, bei welchem die erste vorbestimmte Zeitspanne (t₁) und die zweite vorbestimmte Zeitspanne (t₂) gleich lang sind.

4. Verfahren nach einem der vorangehenden Ansprüche, bei welchem die zumindest zwei Ventile (2, 4) als Plattenventile ausgebildet sind.

5. Verfahren nach einem der vorangehenden Ansprüche, bei welchem die Ventilbaugruppe (1) zwei zueinander parallel angeordnete erste Ventile (2) und zwei zueinander parallel angeordnete zweite Ventile (4) aufweist.

## Claims

1. A method for the operation and maintenance of a compressor with at least one valve subassembly (1), according to which the valve subassembly (1) and the compressor are designed in a manner such that the valve subassembly (1) comprises at least one first (2) and a second valve (4) which with opposed flow directions are arranged symmetrically to one another with respect to a central axis (Y) in the valve subassembly (1), wherein the valve subassembly (1) can be installed into the compressor in two positions which are rotated by 180° to one another, wherein in a first position the at least one first valve (2) operates as an inlet valve and the at least one second valve (4) operates as an outlet valve, and in a second position the at least one first valve (2) operates as an outlet valve and the at least one second valve (4) operates as an inlet valve, and
the compressor is operated in a manner such that the subassembly is used in its first position in the compressor for a first predefined time interval (t₁) and is subsequently installed into the compressor in a manner rotated by 180° and used in its second position in the compressor for a second predefined time interval (t₁).

2. A method according to claim 1, with which the compressor is a piston compressor.

3. A method according to claim 1 or 2, with which the first predefined time interval (t₁) and the second predefined time interval (t₂) are equally long.

4. A method according to one of the preceding claims, with which the at least two valves (2,4) are designed as disc valves.

5. A method according to one of the preceding claims, with which the valve subassembly (1) comprises two first valves (2) which are arranged parallel to one another and two second valves (4) which are arranged parallel to one another.

## Revendications

1. Procédé permettant le fonctionnement et l'entretien d'un compresseur ayant au moins une unité de valves (1), selon lequel l'unité de valves (1) et le compresseur sont configurés de façon que l'unité de valves (1) comprend au moins une première (2) et une deuxième (4) valves qui sont disposées, avec des directions de flux opposées, symétriquement l'une de l'autre par rapport à un axe central (Y) dans l'unité de valves (1), l'unité de valves (1) étant susceptible d'être installée dans le compresseur dans deux positions tournées de 180° l'une par rapport à l'autre, dans une première position, ladite au moins une première valve (2) fonctionnant comme valve d'admission et ladite au moins une deuxième valve (4) fonctionnant comme valve de refoulement, et dans une seconde position, ladite au moins une première valve (2) fonctionnant comme valve de refoulement et ladite au moins une deuxième valve (4) fonctionnant comme valve d'admission,
et
le compresseur étant fait fonctionner de façon que l'unité est utilisée dans le compresseur pendant un premier laps de temps prédéterminé (t₁) dans sa première position et qu'elle est installée ensuite dans le compresseur tournée de 180° et qu'elle est utilisée dans le compresseur pendant un deuxième laps de temps prédéterminé (t₂) dans sa seconde position.

2. Procédé selon la revendication 1, selon lequel le compresseur est un compresseur à piston.

3. Procédé selon la revendication 1 ou 2, selon lequel le premier laps de temps prédéterminé (t₁) et le deuxième laps de temps prédéterminé (t₂) sont égaux.

4. Procédé selon l'une des revendications précédentes, selon lequel lesdites au moins deux valves (2, 4) sont des valves à plaque.

5. Procédé selon l'une des revendications précédentes, selon lequel l'unité de valves (1) comprend deux premières valves (2) disposées parallèlement l'une à l'autre et deux deuxièmes valves (4) disposées parallèlement l'une à l'autre.
